# DEMANDE DE BREVET EUROPEEN

(11) **EP 4 206 430 A1**
(43) Date de publication de la demande: **05.07.2023**
(21) Numéro de dépôt: 22195048.8
(22) Date de dépôt: 12.09.2022
(51) Int. Cl.: E05B 79/06, E05B 81/76, E05B 81/90, E05B 85/16

(54) **DISPOSITIF DE COMMANDE D'OUVERTURE EXTÉRIEURE D'UN OUVRANT DE VÉHICULE AUTOMOBILE**

(30) Priorité: 16.09.2021 FR 2109722
(71) Demandeur: Akwel Vigo Spain SL, 36213 Vigo Pontevedra (ES)
(72) Inventeur: COUTO MAQUIEIRA, Javier Delmiro, 36157 Pontevedra (ES); VAZQUEZ CARBALLO, Oscar José, 36201 Vigo (ES); PAMPIN AGRA, Oscar, 36205 Vigo Pontevedra (ES); GARCIA RODRIGUEZ, Julio, 36003 Pontevedra (ES)
(74) Mandataire: Martin, Marie-Aude

(57) **Abrégé**

Ce dispositif (20) comprend un support (26), une poignée (22) montée pivotante par rapport au support (26), un levier d'actionnement d'une serrure de l'ouvrant (12) configuré pour coopérer avec un élément (36) d'extension de la poignée (22) s'étendant transversalement depuis une face intérieure de la poignée (22). En outre, le levier est monté déplaçable sur un axe d'articulation (X1) du support (26) à l'encontre d'un organe de rappel élastique entre une première configuration de repos de l'organe dans laquelle il s'étend au travers d'un trajet de l'élément d'extension (36) pour générer un effort résistant au pivotement de la poignée (22) et une deuxième configuration d'actionnement de la serrure dans laquelle il est entraîné en rotation autour dudit axe par l'élément d'extension (36) lors du pivotement de la poignée (22) après avoir surmonté l'effort résistant.

## Description

### Domaine technique.

La présente invention concerne un dispositif de commande d'ouverture extérieure d'un ouvrant de véhicule automobile. L'invention concerne plus particulièrement mais non exclusivement un tel dispositif de commande qui combine un actionneur électrique et un actionneur mécanique, propres à déclencher l'ouverture d'une serrure de l'ouvrant du véhicule automobile.

Généralement, le dispositif de commande comprend une palette de manoeuvre (ou poignée de préhension) qui est montée articulée par rapport à un panneau de carrosserie de l'ouvrant, à l'intérieur d'un boîtier. Ce boîtier est généralement logé à l'intérieur d'une découpe prévue à cet effet dans le panneau de carrosserie.

Une tendance actuelle consiste à permettre l'ouverture de l'ouvrant au moyen d'un actionneur électrique, lui-même déclenché manuellement par exemple par une légère pression, un simple effleurement ou une détection d'une présence proche d'un utilisateur dans une zone prédéfinie du dispositif de commande, généralement une face intérieure non visible de la palette de manoeuvre. Lors de cet actionnement manuel, une commande électrique de déverrouillage en vue d'ouvrir l'ouvrant du véhicule est générée à destination de l'unité de commande principale du véhicule.

Pour des raisons de sécurité, il est généralement prévu que le dispositif de commande de l'ouvrant permette également une ouverture mécanique en cas de défaillance électrique. L'ouverture de l'actionneur mécanique est par exemple réalisée par application sur la palette de manoeuvre d'une force d'actionnement sensiblement plus élevée, entraînant alors la libération mécanique de l'ouvrant par actionnement d'un ensemble de transmission par exemple une tringle reliée à la serrure.

### Technique antérieure.

Un tel dispositif de commande est notamment connu de l'art antérieur, et en particulier de la publication de la demande internationale WO2021/009294A1.

Une telle conception de dispositif de commande d'ouverture permet un fonctionnement particulièrement intuitif de celui-ci car l'automobiliste qui désire ouvrir l'ouvrant du véhicule procède dans le même mouvement de traction, tout d'abord à une tentative de déverrouillage électrique du mécanisme de serrure associé à la palette en déclenchant manuellement l'actionneur électrique localisé dans une zone de préhension intérieure de la palette, puis, seulement en cas d'échec de l'ouverture de l'ouvrant en exerçant une force de traction d'intensité plus élevée sur la poignée. Il provoque alors sans changer de mouvement, l'ouverture de la porte en exerçant sur la palette une force de traction orientée vers le haut ce qui conduit au pivotement de la palette et à l'actionnement mécanique de la serrure.

Ce dispositif de commande de l'art antérieur présente toutefois de nombreux inconvénients.

Tout d'abord, ce dispositif a pour inconvénient d'avoir une structure relativement complexe avec en particulier un grand nombre de pièces à assembler entre elles. En outre, la préhension de la palette est également peu optimisée d'un point de vue ergonomique car elle nécessite une amplitude de torsion du poignet de l'usager lorsque ce dernier a recours à l'actionnement mécanique de la serrure de l'ouvrant.

Face à ces inconvénients, la présente invention vise à perfectionner encore les dispositifs de commande d'ouverture extérieure du type considéré. L'invention a notamment pour but de proposer un dispositif de commande d'ouverture extérieure plus ergonomique, plus simple d'assemblage tout en offrant de nouvelles perspectives dans le style du véhicule.

La présente invention vise à remédier à ces inconvénients. Un objectif principal de l'invention est de fournir un mécanisme dont l'actionnement reste simple et naturel pour l'utilisateur. Un autre objectif encore de l'invention est de fournir un mécanisme d'ouverture d'ouvrant ayant une structure qui reste relativement simple, avec un fonctionnement fiable.

### Résumé de l'invention

A cet effet, l'invention a pour objet un dispositif de commande d'ouverture extérieure d'un ouvrant de véhicule automobile, comprenant un support, une poignée de préhension montée pivotante par rapport au support, un levier d'actionnement d'une serrure de l'ouvrant configuré pour coopérer avec un élément d'extension de la poignée s'étendant transversalement par rapport à une direction longitudinale de la poignée depuis une face intérieure de la poignée, caractérisé en ce que le levier est monté déplaçable sur un axe d'articulation du support à l'encontre d'un organe de rappel élastique entre une première configuration de repos de l'organe dans laquelle il s'étend au travers d'un trajet de l'élément d'extension pour générer un effort résistant au pivotement de la poignée et une deuxième configuration d'actionnement de la serrure dans laquelle il est entraîné en rotation autour dudit axe par l'élément d'extension lors du pivotement de la poignée après avoir surmonté l'effort résistant.

La présente invention permet ainsi de s'opposer efficacement et simplement à l'ouverture mécanique de la poignée lors de son actionnement électrique sur une face interne de la poignée. Le levier d'actionnement, autrement désigné ci-après par levier de renvoi est ainsi particulièrement pratique et peu encombrant puisqu'ayant une double fonction. Par exemple, le levier peut comprendre une extrémité fixée à l'extrémité d'un câble dont la traction entraîne l'actionnement de la serrure de l'ouvrant.

Ceci empêche donc l'ouverture intempestive de la poignée lorsque le dispositif de commande d'ouverture est uniquement sollicité électriquement.

Par exemple, la poignée se prolonge transversalement vers l'intérieur de l'ouvrant du véhicule par une branche, formant l'élément d'extension ou plongeur, venue de matière avec elle ou rapportée de manière solidaire. La branche interne pivote donc autour de l'axe de pivotement de la poignée avec le reste de la poignée et décrit un trajet d'ouverture vers l'extérieur. On comprend donc de l'invention que le levier agit comme une pièce de butée qui s'interpose sur le trajet de l'élément d'extension de la poignée lors du déploiement de cette dernière.

Dans un mode de réalisation préféré de l'invention, le levier est déplaçable à l'encontre de l'organe dans une troisième configuration temporaire d'assemblage, dans laquelle il est écarté temporairement dudit trajet pour permettre le montage de l'élément d'extension selon ledit trajet.

Dans un mode de réalisation préféré de l'invention, le levier est déplaçable en translation par rapport au support selon l'axe d'articulation de la première configuration à la troisième configuration.

Dans un mode de réalisation préféré de l'invention, dans lequel le levier et le support présentent des surfaces de contact coopérant l'une contre l'autre pour former un cran de résistance au pivotement de la poignée à franchissement de point dur.

Dans un mode de réalisation préféré de l'invention, l'élément d'extension est prévu pour être monté à travers une ouverture du support et le levier s'étend sur une face dorsale du support opposée à une face frontale de réception de la poignée.

Dans un mode de réalisation préféré de l'invention, le levier comprend un corps muni d'un alésage cylindrique monté à coulissement et en pivotement autour d'une tige d'articulation du levier fixée sur le support selon l'axe d'articulation.

Dans un mode de réalisation préféré de l'invention, le levier comprend un corps pourvu d'une aile faisant saillie radialement par rapport à l'axe d'articulation et configurée pour venir s'étendre au travers dudit trajet.

Dans un mode de réalisation préféré de l'invention, l'organe comprend un ressort hélicoïdal propre à fonctionner en compression et en torsion selon l'axe d'articulation.

Dans un mode de réalisation préféré de l'invention, le levier comprend un manchon cylindrique délimitant un alésage cylindrique selon l'axe d'articulation et l'organe comprend un enroulement hélicoïdal entourant le manchon cylindrique et fixée à une de ses extrémités libres au support et à l'autre de ses extrémités libres au levier.

Dans un mode de réalisation préféré de l'invention, le levier comprend deux bras disposés de façon adjacente le long de l'axe d'articulation et espacés angulairement l'un de l'autre, l'un des bras forme une aile de prise radiale avec l'élément d'extension et l'autre des bras est pourvue d'une extrémité de retenue d'un câble de traction de la serrure.

Dans un mode de réalisation préféré de l'invention, l'axe d'articulation du levier s'étend sensiblement parallèlement et à distance de l'axe longitudinal de la poignée.

Dans un mode de réalisation préféré de l'invention, la poignée comprend un corps de forme générale allongée selon une direction longitudinale présentant une partie d'extrémité d'articulation au support autour d'un axe d'articulation sensiblement parallèle au plan du panneau de l'ouvrant et sensiblement perpendiculaire à la direction longitudinale de la poignée.

Dans un mode de réalisation préféré de l'invention, le dispositif comprend un élément de commande manuelle disposé sur la face intérieure de la poignée au moyen duquel une commande électrique pour l'actionnement électrique de la serrure peut être générée de telle sorte qu'un utilisateur peut procéder dans un seul mouvement de préhension de la poignée à l'actionnement électrique de la serrure et, en cas d'échec, à l'actionnement mécanique de la serrure par application d'un effort de traction de la poignée vers la position d'ouverture.

Dans un mode de réalisation préféré de l'invention, le support comprenant un évidement de réception de la poignée, le dispositif comprend une coque conformée pour habiller l'évidement, la poignée et la coque étant configurées pour coopérer ensemble de sorte que la coque ne peut être extraite du support après assemblage de la poignée sur le support.

Dans un mode de réalisation préféré de l'invention, le support comprend une cavité configurée pour imposer à la coque une position intermédiaire de montage et/ou de démontage traversant un emplacement final de la poignée dans la cavité du support.

Dans un mode de réalisation préféré de l'invention, le support comprend un emplacement de réception transversale d'une pièce de barillet factice pourvue d'une face frontale de présentation, la poignée étant configurée dans le support recouvrir la face de présentation dans la position de repos.

Dans un mode de réalisation préféré de l'invention, le support comprend un chemin de passage qui s'étend de l'extérieur jusqu'au levier dans lequel peut s'engager un outil de montage de la poignée pour déplacer temporairement le levier à l'encontre de l'organe afin de permettre la libération du déplacement de la poignée vers une position de montage.

Dans un mode de réalisation préféré de l'invention, la poignée s'étend à fleur du panneau de l'ouvrant et présente une surface extérieure qui définit une continuité de forme et/ou d'aspect avec une surface du panneau de l'ouvrant.

### Brève description des dessins

D'autres caractéristiques et avantages de l'invention apparaîtront à la lumière de la description qui suit, faite en référence aux dessins annexes dans lesquels :
**Fig.1**
   [fig.1] représente une vue en perspective d'une face extérieure d'un panneau d'ouvrant de véhicule intégrant en façade un dispositif de commande d'ouverture extérieure selon l'invention ;
**Fig.2**
   [fig.2] représente une vue en perspective d'une face intérieure du panneau de la figure 1 ;
**Fig.3**
   [fig.3] représente une vue en perspective du panneau de la figure 1 dans une configuration non assemblée ;
**Fig.4**
   [fig.4] représente une vue en perspective d'une face arrière du dispositif de la figure 1 dans une configuration opérationnelle ;
**Fig.5**
   [fig.5] représente une vue en perspective éclatée du dispositif de la figure 4 ;
**Fig.6**
   [fig.6] représente une vue en perspective d'une face arrière du dispositif de la figure 1 dans une configuration d'assemblage temporaire;
**Fig.7**
   [fig.7] représente en perspective d'un levier d'actionnement du dispositif de l'invention d'actionnement d'une serrure de l'ouvrant selon trois points de vue A, B et C espacés angulairement ;
**Fig.8**
   [fig.8] représente une vue en perspective avec écorché partiel du dispositif de commande de la figure 1 dans lequel un élément commutateur manuel d'actionnement électrique d'une serrure de l'ouvrant est apparent ;
**Fig.9**
   [fig.9] représente une vue d'une tranche latérale de l'ouvrant et un encadré illustrant en détail le dispositif de commande ;
**Fig.10**
   [fig.10] représente une vue partielle en coupe longitudinale du support de poignée du dispositif de la figure 1, du levier et de la poignée ;
**Fig.11**
   [fig.11] représente une vue de face du dispositif de commande d'ouverture à l'état assemblé sur un ouvrant du « côté conducteur » du véhicule ;
**Fig.12**
   [fig.12] représente le dispositif de la figure 1 en cours de montage d'une coque d'habillage selon deux modes d'assemblage différents (A ou B);
**Fig.13**
   [fig.13] représente une vue partielle en coupe longitudinale du dispositif de commande d'ouverture dans une configuration de repos (A) et dans une configuration active (B) ;
**Fig.14**
   [fig.14] représente une vue partielle en coupe transversale du dispositif de commande d'ouverture dans une configuration de repos (A) et dans une configuration active (B).

### Description des modes de réalisation

On a représenté sur les figures 1 à 14 un dispositif de commande d'ouverture extérieure d'un ouvrant de véhicule automobile selon l'invention. Dans la suite de la description, le dispositif sera désigné par la référence générale 20, l'ouvrant par la référence générale 12 et le véhicule automobile par la référence générale 10.

Un repère orthonormé de référence est indiqué sur la figure 1. Il définit une première direction qui correspond à un axe longitudinal X du véhicule, orienté positivement de l'avant vers l'arrière du véhicule, une deuxième direction qui correspond à un axe transversal Y du véhicule et une troisième direction qui correspond à un axe vertical Z du véhicule.

En figures 1 et 2, le dispositif de commande 20 est destiné à être monté sur un panneau extérieur 14 de carrosserie de l'ouvrant 12 qui est par exemple une porte latérale du véhicule automobile 10. Le panneau 14 comprend une face extérieure 18E visible et une face intérieure cachée 18I.

De façon générale, comme on peut le voir sur la figure 3, le dispositif 20 comprend un support 26 de poignée destiné à être monté dans une découpe 16 de forme complémentaire formée dans le panneau extérieur 14 de l'ouvrant 12 et une poignée de préhension 22 montée pivotante sur le support 26.

De façon classique, le véhicule automobile 10 comprend également une serrure (non représentée) d'ouvrant typiquement montée sur l'ouvrant 12 du véhicule 10 et configurée pour être actionnée mécaniquement et/ou électriquement.

Dans cet exemple, la poignée 22 est destinée à la manoeuvre de l'ouvrant 14 ainsi qu'à l'actionnement mécanique d'ouverture de la serrure du véhicule automobile 10. De préférence, la serrure est reliée à la poignée de manoeuvre 22 par une liaison mécanique (désignée également ensemble de transmission) qui sera expliquée en détail par la suite et qui permet l'actionnement mécanique de l'ouverture.

Généralement, l'ouverture d'un ouvrant d'un véhicule automobile est réalisée par exemple au moyen d'une serrure comprenant un pêne (non représenté) solidaire de l'ouvrant apte à coopérer avec une gâche (non représentée) solidaire de la carrosserie du véhicule. En pratique, on appelle ouverture de la serrure l'action de libérer le pêne, ce qui permet le décrochage de l'ouvrant. Inversement, on appelle fermeture de la serrure le fait de maintenir le pêne dans la gâche, ce qui interdit le décrochage de l'ouvrant.

Par exemple, la serrure a pour fonction de maintenir en position fermée l'ouvrant 12 du véhicule automobile 10. La serrure permet aussi de décrocher l'ouvrant 12 par action sur le dispositif de commande d'ouverture extérieure 20 qui est reliée à la serrure et actionnable par un utilisateur. Le pêne est dégagé de la gâche par actionnement électrique ou mécanique de la commande d'ouverture extérieure 20.

L'ouverture de la serrure peut être réalisée électriquement au moyen d'un actionneur électromécanique (non représenté sur les figures). Dans ce cas, l'actionneur (non représenté) comprend par exemple un moteur électrique, alimenté électriquement par le circuit électrique principal du véhicule. Ce moteur électrique est dimensionné pour permettre l'ouverture de la serrure et de l'ouvrant dans des conditions normales de fonctionnement.

La serrure est également de préférence reliée à une unité centrale électronique (non représentée sur les figures) de commande du verrouillage et du déverrouillage des différentes serrures équipant le véhicule automobile 10.

Dans le mode de réalisation préféré de l'invention, le dispositif 20 comprend encore une pièce de barillet 30 présentant frontalement une face de présentation 30A. La pièce de barillet 30 a dans l'exemple illustré sur la figure 3 une forme générale cylindrique avec une face frontale 30A de présentation de préférence relativement plane.

En cas de défaillance électrique, de préférence la serrure peut être déverrouillée mécaniquement. A cet effet, dans une configuration d'ouvrant « conducteur » du véhicule 10, de façon classique, la pièce de barillet 30 du dispositif 20 est fonctionnelle et est configurée pour permettre l'insertion d'une clé de serrure par sa face de présentation 30A. Comme cela est illustré sur la figure 11, dans ce cas, le dispositif 20 comprend un cache-serrure 32 en forme de capot prévu pour être monté amovible (articulé en rotation ou non) au-dessus de l'emplacement de la pièce de barillet 30 et peut être retiré manuellement afin de libérer l'accès à la face de présentation 30A pour permettre l'insertion de la clé de serrure.

Lorsque le dispositif de commande 20 est prévu pour être monté dans une configuration d'ouvrant dit « passager », comme cela est illustré notamment sur les figures 1 et 3, la pièce de barillet 30 est de préférence une pièce factice et est inopérante. De préférence, dans ce cas, la poignée 22 se prolonge selon la direction longitudinale pour recouvrir et pour masquer la pièce de barillet 30 dans la position de repos de la poignée 22.

De préférence, comme cela est illustré sur la figure 3, le support 26 est formé par un corps de boîtier 40 qui est destiné à être fixé du côté interne 18I du panneau 14 et la poignée de préhension 22 est destinée à être agencée du côté externe 18E du panneau 14, tout en étant rapportée sur le corps de boîtier 40 formant support.

Dans cet exemple de réalisation, la poignée de préhension 22 se présente sous la forme d'un corps de forme générale allongée qui s'étend selon la direction longitudinale X. Le côté de la poignée 22 qui comporte l'axe d'articulation sera qualifié de côté arrière 22B et le côté opposé sera qualifié de côté avant 22A. Cette orientation d'arrière en avant correspond sensiblement à une orientation de la droite vers la gauche sur la figure 1.

Conformément à l'invention, comme cela est visible sur la figure 3, la poignée 22 est montée articulée sur le support 26 par le côté arrière d'extrémité 22B autour d'un axe d'articulation s'étendant selon la direction verticale Z par rapport au corps de boîtier 40 et par exemple au travers d'une ouverture 23 pratiquée dans la paroi périphérique 46 du boîtier 40. L'axe d'articulation sera qualifié de vertical, c'est-à-dire sensiblement parallèle au plan du panneau extérieur 14 et perpendiculaire à la direction longitudinale X de la poignée de préhension 22.

La poignée de préhension 22 est montée articulée autour de l'axe géométrique d'articulation par rapport au support 26 entre au moins une position extrême rétractée de repos et une position extrême déployée d'ouverture entraînant l'actionnement mécanique de l'ouverture de la serrure de l'ouvrant 12 entraînant le décrochage de l'ouvrant 12, comme cela va être expliqué en détail ci-après.

Afin de permettre l'articulation de la poignée 22, dans l'exemple illustré, son côté arrière 22B comporte une extrémité 34 prévue pour être montée à rotation autour d'un axe de pivot solidaire du support 26 (non visible sur les figures).

En outre, dans l'exemple illustré, du côté avant 22A, la poignée 22 est couplée mécaniquement au mécanisme de la serrure. Ceci permet grâce à la manoeuvre de la poignée 22, l'actionnement mécanique de l'ouverture de la serrure et le décrochage de l'ouvrant 12.

A cet effet, de préférence, comme cela est visible sur la figure 5, la poignée 22 comprend, sur son côté avant 22A, un élément d'extension 36 s'étendant transversalement depuis une face interne de la poignée 22 et configuré pour agir sur un ensemble de transmission mécanique accouplé au mécanisme de la serrure qui permet de réaliser l'ouverture mécanique de la serrure de l'ouvrant 12. L'élément d'extension 36 a dans l'exemple illustré la forme d'une branche ou d'une colonne qui présente une extrémité libre 38 recourbée à la manière d'un pied. Cet élément d'extension 36, bien connu de l'art antérieur, est également parfois désigné par le terme « plongeur ».

Comme cela apparaît clairement sur la figure 3, le corps de boîtier 40 présente frontalement une face avant ouverte 42 sur l'extérieur de l'ouvrant 12 en forme générale de cadre et une paroi arrière 44 qui est agencée pour s'étendre du côté interne du panneau 14 de l'ouvrant 12. Le corps de boîtier 40 comprend encore dans cet exemple une paroi périphérique 46 qui délimite avec la paroi arrière 44 une cavité 48 de réception de la poignée 22, ouverte vers l'extérieur de l'ouvrant 12.

Afin de permettre l'actionnement mécanique de la serrure par l'élément d'extension 36, de préférence et comme illustré sur la figure 5, le corps de boîtier 40 comprend une ouverture 25 pratiquée dans la paroi arrière 44, au travers de laquelle peut être engagée l'élément d'extension 36 de manière à ce que le pied 38 puisse coopérer avec l'ensemble de transmission situé du côté interne de la paroi arrière 44.

De préférence, comme cela est visible sur la figure 1, la cavité 48 du corps de boîtier 40 est agencée dans le panneau 14 de l'ouvrant 12 pour s'étendre en retrait par rapport à la surface extérieure du panneau 14 et recevoir ainsi la poignée 22 de préhension de façon sensiblement à fleur de la surface extérieure du panneau 14 (ou peau de carrosserie du véhicule). De préférence, la poignée 22 présente une surface extérieure qui définit une continuité de surface avec une surface du panneau 14 de l'ouvrant 12 et éventuellement également une continuité d'aspect.

Comme cela est illustré sur la figure 1, la poignée 22 est agencée dans le corps du boîtier 40 pour obturer partiellement la cavité interne 48 du corps de boîtier 40 dans la position de repos de sorte que dans l'exemple illustré, un bord longitudinal inférieur de la poignée 22 délimite verticalement vers le bas un dégagement concave 50 en forme par exemple de godet ou de demi-bol permettant l'introduction de la main d'un utilisateur derrière la poignée 22. Dans cet exemple illustré et de façon optionnelle, la poignée 22 présente sur sa face dorsale un renflement qui est configuré pour épouser sensiblement le dégagement concave 50 et qui délimite une cavité pour permettre l'introduction de la main.

Dans la position rétractée de la poignée 22, la cavité 48 ouverte vers l'extérieur est obturée partiellement par la poignée 22 de façon à rendre accessible à la préhension une face intérieure de la poignée 22 par le dégagement 50. En effet, lorsque la main de l'utilisateur se glisse dans le dégagement 50 du corps de boîtier 40, la face interne des phalanges de l'utilisateur est en regard de la face interne de la poignée 22.

Bien entendu, en variante, la poignée 22 peut être agencée de façon à obturer une portion inférieure de la cavité interne 48 de telle sorte qu'un bord longitudinal supérieur de la poignée 22 délimite verticalement dans ce cas vers le haut le dégagement concave. Il est également envisageable que la poignée 22 puisse être agencée de façon à obturer une portion médiane de la cavité interne 48 de telle sorte que la poignée 22 délimite verticalement à la fois vers le haut et vers le bas des dégagements concaves.

De préférence, dans le mode de réalisation préféré de l'invention illustré sur la figure 3, le dispositif 20 comprend encore une coque 52 d'habillage configurée pour venir épouser le dégagement 50 de la cavité ouverte 48 du boîtier 40 non obturée par la poignée 22 dans sa position de repos. La coque 52 forme dans cet exemple un enjoliveur de finition permettant d'habiller la partie de l'évidement 48 du corps de boîtier 40 non recouvert par la poignée 22 dans sa position de repos.

Par exemple, comme cela apparaît sur les figures 1 et 3, le boîtier 40 se compose fonctionnellement d'au moins deux parties : une première partie supérieure de réception de la poignée 22 dans la position de repos et une deuxième partie inférieure d'accès à la préhension de la poignée 22 dans sa position de repos. Cette deuxième partie comprend l'évidement concave 48 ouvert sur l'extérieur qui forme le dégagement d'accès 50 à la face interne de la poignée 22 dans sa position rétractée de repos.

Dans l'exemple illustré, le corps de boîtier 40 comprend dans la direction longitudinale à une extrémité de sa première partie un emplacement dans lequel est ménagé un alésage 54 conformé pour loger transversalement la pièce de barillet 30 de telle sorte que le barillet 30 présente frontalement sa face de présentation 30A.

En outre, de préférence, dans la configuration d'ouvrant dite « passager », la partie d'extrémité avant 22A de la poignée 22 est conformée pour venir masquer la face de présentation 30A dans la position de repos de la poignée 22. Dans la configuration préférée de l'invention, la partie d'extrémité avant 22A de la poignée 22 forme un prolongement de la poignée 22 au-delà d'une position de la branche d'actionnement 36 de la poignée 22.

Dans le mode de réalisation préféré de l'invention, la délimitation visuelle des première et deuxième parties du corps de boîtier 40 est marquée par un gradin vertical 56 formant épaulement et visible par exemple sur la figure 3. Dans l'exemple illustré, le corps de boîtier 40 a un contour de forme générale oblongue et est pourvu d'une excroissance en forme de lobe dans laquelle est localisé l'emplacement pour l'alésage cylindrique 54 de réception de la pièce de barillet 30. Dans l'exemple illustré sur la figure 9, la pièce de barillet 30 comprend un moyen de fixation 78 à une paroi latérale 46 du support 26.

De préférence, comme cela est représenté sur la figure 8, le dispositif 10 comprend également un élément de commande manuelle 100 disposé sur une face intérieure de préhension de la poignée 22 au moyen duquel une commande électrique pour l'ouverture électrique de la serrure de l'ouvrant 12 peut être générée.

L'élément de commande manuelle 100 peut par exemple comprendre, à titre d'exemple mais de façon non limitative, un détecteur gestuel et/ou tactile configuré pour détecter au moins une instruction de commande liée à un résultat de la détection gestuelle et/ou tactile dans une région de commande localisée de préférence sur la face intérieure de la poignée 22.

Le détecteur comprend par exemple un capteur utilisant une technologie de résistances sensibles à la pression (également connu sous le nom capteur FSR pour « Force Sensing Résister » selon la terminologie anglo-saxonne), utilisant par exemple des encres résistives sensibles à la pression, une technologie optique ou encore une technologie capacitive. De telles technologies sont bien connues de l'homme du métier et ne seront pas plus détaillées par la suite.

Grâce à cette commande manuelle actionnable par un simple effleurement tactile, une très légère pression ou une détection de la présence de l'utilisateur, ce dernier peut procéder dans un seul mouvement de préhension de la poignée 22 au déverrouillage électrique de la serrure de l'ouvrant et, seulement en cas d'échec, au déverrouillage mécanique de la serrure de l'ouvrant par application d'un effort de traction de la poignée vers la position d'ouverture.

On comprend donc que dans une utilisation normale du dispositif 20, la poignée 22 est prévue pour occuper de façon majoritaire sa position rétractée de repos et pour n'être manoeuvrée que de façon occasionnelle vers sa position déployée, en cas notamment de défaillance électrique.

De façon générale, afin d'assurer un fonctionnement mécanique du déverrouillage de la serrure de l'ouvrant 12, le dispositif 20 comprend un levier d'actionnement 60 de la serrure configuré pour coopérer avec la branche interne 36 de la poignée 22 en vue du déverrouillage de la serrure.

Ce levier 60 est illustré en détail sur la figure 7. Dans cet exemple, le levier 60 fait partie de l'ensemble de transmission mécanique et est configuré pour tracter un câble C de la serrure lors du déplacement de la poignée 22 vers sa position déployée (le câble C est représenté schématiquement par deux lignes de traits discontinus sur la figure 14).

Conformément à l'invention, le levier 60 est monté déplaçable, à l'encontre d'un organe de rappel élastique 64 sur un axe d'articulation X1 du support 26 autour duquel le levier 60 peut notamment pivoter entre au moins une première configuration de repos (ou de rappel élastique) dans lequel il s'étend au travers d'un trajet d'ouverture de ladite branche 36 et au moins une deuxième configuration active de déverrouillage de la serrure dans lequel il est entraîné en rotation autour dudit axe par ladite branche 36 de la poignée 22.

A cet effet, le levier 60 comprend un corps pourvu d'un bras 62 de traction de câble s'étendant radialement depuis l'axe d'articulation X1. Ce bras 62 comprend un moyen 63 de liaison mécanique à un élément de l'ensemble de transmission mécanique, tel que le câble C. Le support 26 comprend de préférence également un élément guide-câble 27 formé par un plot en saillie pourvue d'une échancrure sur un bord d'extrémité à l'intérieur de laquelle le câble peut coulisser.

Dans cet exemple, le bras 62 a une forme générale de languette allongée en forme de « goutte d'eau », c'est-à-dire présentant une base arrondie autour de l'axe d'articulation X1 et une extrémité libre opposée légèrement effilée en pointe comprenant le moyen de liaison mécanique 63. De façon structurelle, le moyen de liaison mécanique 63 comprend un logement dans laquelle une extrémité du câble C peut être introduite et retenue. Par exemple, le câble C comprend une gaine munie à son extrémité proximale d'une tête formant un élément de retenue du câble à l'intérieur du logement. Le logement a une forme générale incurvée et est munie d'une fente circonférentielle délimitant une gorge de guidage à travers laquelle la gaine du câble peut être insérée radialement et débouchant sur un orifice d'extension axiale par lequel peut s'engager axialement de façon amovible la tête du câble.

En outre, de préférence, afin de coopérer avec la branche d'extension 36 de la poignée 22 de sa configuration de repos à sa configuration d'active, le levier 60 comprend encore un bras 68 de blocage du pivotement de la poignée 22 s'étendant radialement depuis l'axe d'articulation X1.

Le bras de blocage 68 se présente sous la forme d'une ailette ou d'un doigt faisant saillie radialement par rapport à l'axe d'articulation X1 et configuré pour venir s'étendre au travers dudit trajet. De préférence, les deux bras 62 et 68 s'étendent de façon adjacente l'un par rapport à l'autre selon l'axe d'articulation X1.

Comme cela est visible sur la figure 4, dans la configuration de repos du levier 60, le bras de traction 62 s'étend sensiblement dans une direction transversale du support 26 et le bras de blocage 68 est incliné par rapport à la direction transversale de sorte que les deux bras 62 et 68 présentent un espacement angulaire selon leurs directions radiales. Le pied 38 de la branche d'extension 36 vient en prise contre une face d'appui de l'ailette ou du doigt 68 de sorte que le déplacement de la poignée 22 n'est possible qu'en surmontant l'effort résistant généré par la présence de cette ailette 68 sur le trajet.

Dans l'exemple décrit, lors de l'ouverture de la poignée 22 vers sa position déployée, la branche d'extension 36 vient en prise avec l'ailette radiale 68 ce qui a pour effet de faire pivoter le levier 60 dans son ensemble lorsque la force de traction de la poignée 22 surmonte l'effort résistant généré par la présence de l'ailette 68 et ainsi d'entraîner la traction du câble permettant de provoquer le décrochage de la serrure.

En outre, le support 26 comprend une tige d'articulation 84 du levier 60 qui s'étend selon l'axe d'articulation X1 du levier 60 dans une position assemblée et matérialisant l'axe d'articulation X1 du levier 60 sur le support 26. A cet effet, le levier 60 comprend encore un prolongement axial 66 en forme de manchon cylindrique qui est pourvu d'un alésage cylindrique 69 permettant son assemblage et son montage autour de la tige d'articulation 84 du support 26.

Comme cela est illustré sur la figure 6, la tige 84 s'étend sur le support 26 entre deux paliers 82 en forme de plot faisant saillie transversalement à partir d'une face dorsale de la paroi arrière 44 du support 26. Le levier 60 est monté mobile en rotation autour la tige 84 et également comme cela va être expliqué en détail ci-après peut coulisser le long de la tige 84 selon une course prédéfinie.

De préférence, les deux bras de traction 62 et de blocage 68 ainsi que le manchon cylindrique 66 sont moulés d'une seule pièce dans une matière plastique.

En outre, le ressort 64 est configuré pour être centré et guidé principalement autour du manchon cylindrique 66 et pour s'étendre entre le levier 60 et un des paliers 82.

Dans cet exemple, le ressort 64 comprend deux extrémités libres, une des extrémités libres étant fixée sur le levier 60 et l'autre des extrémités libres étant fixée à l'un des paliers 82. De préférence, ce palier de fixation 82 du ressort 64 comprend en outre un flasque 86 de fixation pourvu d'un tourillon de manchon autour duquel vient s'enrouler une des extrémités libres du ressort 64. A cet effet, le bras de traction 62 délimite une face d'appui radiale pour l'une des extrémités du ressort 64. La face d'appui du palier de fixation 82 présente par exemple un cadre périphérique délimitant une cavité de réception et de retenue de l'extrémité du ressort 64 (figure 7A).

Afin d'éviter une ouverture intempestive de la poignée 22 lors d'un actionnement électrique du dispositif 20, il est prévu un mécanisme de résistance à l'ouverture de la poignée 22 de sa position rétractée à sa position déployée. Le mécanisme comprend par exemple un franchissement de point dur qui s'oppose à une ouverture mécanique intempestive de la poignée 22.

De préférence, comme cela est représenté en figure 10, afin de générer un effort résistant important à l'ouverture de la poignée 22, le levier 60 et le support 26 présentent des surfaces en contact coopérant l'une contre l'autre pour former un cran 94 de résistance au pivotement du levier 60 et donc de la poignée 22 à franchissement de point dur. Ces surfaces en contact peuvent présenter des reliefs ou formes prédéfinies pouvant générer un effort résistant suffisant pour empêcher une ouverture accidentelle de la poignée 22 mais pouvant être surmontée manuellement par un effort de traction d'intensité augmentée.

De préférence, dans le mode de réalisation préféré de l'invention, le levier 60 est déplaçable à l'encontre de l'organe élastique de rappel 64 dans une troisième configuration temporaire d'assemblage, dans laquelle il est écarté temporairement dudit trajet pour permettre le montage de la poignée 22 de l'élément d'extension 36 selon ledit trajet ainsi libéré.

Dans l'exemple décrit, le levier 60 est ainsi également déplaçable en translation par rapport au support 26 selon l'axe d'articulation X1 de la première configuration à la troisième configuration, par exemple par compression du ressort 64. Ce degré de liberté permet au levier 60 de dégager temporairement le doigt de blocage 68 de la trajectoire de l'élément d'extension 36 pour permettre le libre engagement de l'élément d'extension 36 jusqu'à sa position définitive.

Dans cet exemple et de préférence, l'organe de rappel élastique 64 comprend un ressort hélicoïdal propre à fonctionner en compression et en torsion selon l'axe d'articulation X1.

De préférence, la branche d'actionnement 36 de la poignée 22 s'étend transversalement à l'intérieur du support 26 en traversant la paroi arrière 44 du boîtier 40 de sorte que l'extrémité 38 de la branche d'actionnement 36 coopère avec le levier 60 monté à l'arrière du boîtier 40 (figure 2), en particulier sur une face dorsale de la paroi arrière 44.

L'élément d'extension 36 est prévu pour être monté à travers une ouverture traversante 25 du support 26 et le levier 60 s'étend sur une face dorsale du support 26 opposée à une face frontale de réception de la poignée 22.

Comme cela est illustré en figure 6, l'axe d'articulation X1 du levier 60 s'étend sensiblement parallèlement et à distance de l'axe longitudinal X2 de la poignée 22.

De préférence, comme cela est illustré sur la figure 9, le support 26 comprend un chemin de passage 90 qui s'étend de l'extérieur jusqu'au levier de blocage 60 dans lequel peut s'engager un outil temporaire de montage qui peut être par exemple une vis 76 (figure 9). Lorsque l'outil est inséré dans le chemin de passage 90, par exemple formé par un orifice traversant 92 d'un élément en relief du support 26, il peut déplacer temporairement le levier 60 à l'encontre de l'organe de rappel élastique 64 afin de permettre l'installation de la poignée 22 dans sa position finale de destination de montage à l'intérieur du boîtier 40.

Par exemple, avantageusement, lorsque l'outil de montage est une vis de montage 76 comme illustré sur la figure 6, le dispositif 20 peut être livré pré-assemblé avec la vis de montage 76 à l'état vissé c'est-à-dire engageant le levier 60 dans la configuration temporaire de la poignée 22 permettant aisément l'installation de la poignée 22 dans sa position de montage. Une fois, la poignée 22 installée sur le support 26, la vis de montage 76 peut être dévissée afin de libérer le levier 60 et permettre son retour élastique dans la configuration de repos dans laquelle le levier 60 bloque l'ouverture de la poignée 22 par son doigt de blocage 68.

On va maintenant décrire en référence aux figures les principaux aspects de fonctionnement du mécanisme de résistance à l'ouverture 60 en référence aux figures 13 et 14. En position de repos (figure 13A et figure 14A), le levier 60 est maintenu par le ressort déployé 64, dans une configuration de blocage résistant à l'ouverture de la poignée 22 de façon intempestive.

En cas d'un effort de traction significatif exercé sur la poignée 22, l'application du doigt courbé 38 sur le levier 60 provoque la torsion de l'organe de rappel 64 et le pivotement du bras de blocage 68 du levier 60 ce qui permet le déverrouillage de la serrure par pivotement simultané du bras de traction 62 (figure 13B et figure 14B). Dans le mode de réalisation préféré de l'invention, l'usager doit exercer une force de traction de poignée permettant de surmonter non seulement la force de rappel du ressort 64 mais également le cran 94 à franchissement de point dur.

Le dispositif 20 selon l'invention se distingue également de l'art antérieur par une simplicité de conception permettant un assemblage simple et robuste sans nécessiter le recours à de multiples pièces.

En effet, dans l'exemple illustré sur la figure 3, le corps de boîtier 40 formant le support 26 est rapporté par des moyens 70 d'accouplement rapides au panneau 14 de l'ouvrant 12. Comme cela est visible sur les figures, le panneau 14 d'ouvrant 12 présente en périphérie de sa découpe 16 une pluralité de saillies d'encliquetage ou d'emboîtement 72 et le corps de boîtier 40 comprend une pluralité de cavités complémentaires 74 aménagées en bordure périphérique de la face avant du boîtier 40.

Les saillies 72 et les cavités complémentaires 74 forment dans cet exemple les moyens d'accouplement rapides 70. Toutefois, d'autres moyens d'accouplement rapides peuvent être envisagés sans sortir pour autant du cadre de l'invention. Ces moyens d'accouplement rapides des deux pièces (le corps du boîtier 40 et le panneau 14) permettent avantageusement de positionner relativement les deux pièces entre elles avant de les fixer l'une avec l'autre par des moyens de fixation classiques. Cela permet un positionnement aisé, rapide et précis du support 26 lors de son montage sur le panneau d'ouvrant 14.

Dans l'exemple illustré sur la figure 8, on voit que le corps de boîtier 40 est sécurisé au panneau 14 par des moyens de fixation classiques tels que des vis et des trous de fixation.

En outre, de préférence, l'ouvrant 12 présente latéralement un orifice 79 configuré pour permettre l'accès à la fixation des vis 76 et 78 (figure 9). Cet orifice 79 est par exemple rendu accessible par une paroi latérale 15 de l'ouvrant 12 lors de l'ouverture de l'ouvrant 12.

La coque d'enjoliveur 52 et le support 26 sont conformés de préférence pour s'emboîter l'un dans l'autre comme cela est illustré sur la figure 12. La coque 52 est conformée pour habiller l'évidement 50, la poignée 22 et la coque 52 étant configurées pour coopérer ensemble de sorte que la coque 52 ne peut être extraite du support 26 après assemblage ou installation de la poignée 22 sur le support 26 dans sa position de destination finale de montage.

De préférence, la cavité 48 du support 26 est configurée pour imposer à la coque 52 une position intermédiaire de montage et/ou de démontage traversant un emplacement final de la poignée 22 dans la cavité 48 du support 26. Dans l'exemple illustré, la coque 52 atteint une position intermédiaire de montage traversant la première partie du corps du boîtier 40 destinée à recevoir la poignée 22. Par conséquent, une fois la poignée 22 positionnée dans la cavité 48, la coque 52 ne peut être retirée sans traverser l'emplacement de réception de la poignée 22 qui est alors rendu infranchissable par la poignée 22.

De préférence, la cavité 48 et la coque 52 sont conformées pour empêcher la mise en place de la coque 52 selon une direction transversale d'emboîtement à l'intérieur de la cavité 48 directement dans une position finale de destination de la coque 52.

Par exemple, en référence à la figure 12, la position intermédiaire (représentée en pointillé) de montage est une position supérieure verticalement par rapport à la position de destination finale de la coque 52 dans le support 26 (mode A) ou bien est une position inclinée par rapport à la position de destination finale de la coque 52 (mode B) ou bien une combinaison de ces deux positions intermédiaires.

Un tel dispositif de commande d'ouverture extérieure 20 réduit le nombre de pièces à approvisionner, à manipuler et à monter.

Bien entendu, l'invention ne se limite pas aux modes de réalisation précédemment décrits. D'autres modes de réalisation à la portée de l'homme du métier peuvent aussi être envisagés sans sortir du cadre de l'invention définie par les revendications ci-après.

## Revendications

1. Dispositif (20) de commande d'ouverture extérieure d'un ouvrant de véhicule automobile, comprenant un support (26), une poignée (22) de préhension montée pivotante par rapport au support (26), un levier (60) d'actionnement d'une serrure de l'ouvrant (12) configuré pour coopérer avec un élément (36) d'extension de la poignée (22) s'étendant transversalement par rapport à une direction longitudinale (X2) de la poignée (22) depuis une face intérieure de la poignée (22), **caractérisé en ce que** le levier (60) est monté déplaçable sur un axe d'articulation (X1) du support (26) à l'encontre d'un organe (64) de rappel élastique entre une première configuration de repos de l'organe (64) dans laquelle il s'étend au travers d'un trajet de l'élément d'extension (36) pour générer un effort résistant au pivotement de la poignée (22) et une deuxième configuration d'actionnement de la serrure dans laquelle il est entraîné en rotation autour dudit axe (X1) par l'élément d'extension (36) lors du pivotement de la poignée (22) après avoir surmonté l'effort résistant.

2. Dispositif (20) selon la revendication précédente, dans lequel le levier (60) est déplaçable à l'encontre de l'organe (64) dans une troisième configuration temporaire d'assemblage, dans laquelle il est écarté temporairement dudit trajet pour permettre le montage de l'élément d'extension (36) selon ledit trajet.

3. Dispositif (20) selon la revendication précédente, dans lequel le levier (60) est déplaçable en translation par rapport au support (26) selon l'axe d'articulation (X1) de la première configuration à la troisième configuration.

4. Dispositif (20) selon l'une quelconque des revendications précédentes, dans le levier (60) et le support (26) présentent des surfaces de contact coopérant l'une contre l'autre pour former un cran (94) de résistance au pivotement de la poignée (22) à franchissement de point dur.

5. Dispositif (20) selon l'une quelconque des revendications précédentes, dans lequel l'élément d'extension (36) est prévu pour être monté à travers une ouverture (25) du support (26) et le levier (60) s'étend sur une face dorsale du support (26) opposée à une face frontale de réception de la poignée (22).

6. Dispositif (20) selon l'une quelconque des revendications précédentes, dans lequel le levier (60) comprend un corps muni d'un alésage cylindrique (69) monté à coulissement et en pivotement autour d'une tige (84) d'articulation du levier (60) fixée sur le support (26) selon l'axe d'articulation (X1).

7. Dispositif (20) selon l'une quelconque des revendications précédentes, dans lequel le levier (60) comprend un corps pourvu d'une aile (68) faisant saillie radialement par rapport à l'axe d'articulation (X1) et configurée pour venir s'étendre au travers dudit trajet.

8. Dispositif (20) selon l'une quelconque des revendications précédentes, dans lequel l'organe (64) comprend un ressort hélicoïdal propre à fonctionner en compression et en torsion selon l'axe d'articulation (X1).

9. Dispositif (20) selon la revendication précédente, dans lequel le levier (60) comprend un manchon cylindrique (66) délimitant un alésage cylindrique (69) selon l'axe d'articulation (X1) et l'organe (64) comprend un enroulement hélicoïdal entourant le manchon cylindrique (66) et fixée à une de ses extrémités libres au support (26) et à l'autre de ses extrémités libres au levier (60).

10. Dispositif (20) selon l'une quelconque des revendications précédentes, dans lequel le levier (60) comprend deux bras (62, 68) disposés de façon adjacente le long de l'axe d'articulation (X1) et espacés angulairement l'un de l'autre, l'un (68) des bras (62, 68) forme une aile de prise radiale avec l'élément d'extension (36) et l'autre (62) des bras (62, 68) est pourvue d'une extrémité (63) de retenue d'un câble de traction de la serrure.

11. Dispositif (20) selon l'une quelconque des revendications précédentes, dans lequel l'axe d'articulation (X1) du levier (60) s'étend sensiblement parallèlement et à distance de l'axe longitudinal (X2) de la poignée (22).

12. Dispositif (20) selon l'une quelconque des revendications précédentes, dans lequel la poignée (22) comprend un corps de forme générale allongée selon une direction longitudinale présentant une partie d'extrémité d'articulation (22B) au support (26) autour d'un axe d'articulation sensiblement parallèle au plan du panneau (14) de l'ouvrant (12) et sensiblement perpendiculaire à la direction longitudinale (X2) de la poignée (22).

13. Dispositif (20) selon l'une quelconque des revendications précédentes, comprenant un élément de commande manuelle (100) disposé sur la face intérieure de la poignée (22) au moyen duquel une commande électrique pour l'actionnement électrique de la serrure peut être générée de telle sorte qu'un utilisateur peut procéder dans un seul mouvement de préhension de la poignée (22) à l'actionnement électrique de la serrure et, en cas d'échec, à l'actionnement mécanique de la serrure par application d'un effort de traction de la poignée (22) vers la position d'ouverture.

14. Dispositif (20) selon l'une quelconque des revendications précédentes, dans lequel le support comprenant un évidement (50) de réception de la poignée, le dispositif comprend une coque (52) conformée pour habiller l'évidement (50), la poignée (22) et la coque (52) étant configurées pour coopérer ensemble de sorte que la coque (52) ne peut être extraite du support (26) après assemblage de la poignée (22) sur le support (26).

15. Dispositif (20) selon la revendication précédente, dans lequel le support (26) comprend une cavité (48) configurée pour imposer à la coque (52) une position intermédiaire de montage et/ou de démontage traversant un emplacement final de la poignée (22) dans la cavité (48) du support (26).

16. Dispositif (20) selon l'une quelconque des revendications précédentes, dans lequel le support (26) comprend un emplacement de réception transversale d'une pièce de barillet factice (30) pourvue d'une face frontale de présentation (30A), la poignée (22) étant configurée dans le support (26) pour recouvrir la face de présentation (30A) dans la position de repos.

17. Dispositif (20) selon l'une quelconque des revendications précédentes, dans lequel le support (26) comprend un chemin (92) de passage qui s'étend de l'extérieur jusqu'au levier (60) dans lequel peut s'engager un outil (76) de montage de la poignée (22) pour déplacer temporairement le levier (60) à l'encontre de l'organe (64) afin de permettre la libération du déplacement de la poignée (22) vers une position de montage.

18. Dispositif (20) selon l'une quelconque des revendications précédentes, dans lequel la poignée (22) s'étend à fleur du panneau (14) de l'ouvrant (12) et présente une surface extérieure qui définit une continuité de forme et/ou d'aspect avec une surface du panneau (14) de l'ouvrant (12).
